# EUROPÄISCHE PATENTANMELDUNG

(11) **EP 0 592 999 A1**
(43) Veröffentlichungstag der Anmeldung: **20.04.1994**
(21) Anmeldenummer: 93116470.1
(22) Anmeldetag: 12.10.1993
(51) Int. Cl.: B65D 88/60

(54) **Aufnahmebehälter mit Ausstosskolben, insbesondere für Entsorgungsfahrzeuge**

(30) Priorität: 16.10.1992 DE 9214007 U
(71) Anmelder: MABO FAHRZEUG- UND ANLAGENBAU, ENTSORGUNGS-SYSTEME, UMWELTTECHNOLOGIE GmbH & Co., UTEF FORSCHUNG KG, D-59302 Oelde (DE)
(72) Erfinder: Thüner, Udo Th., D-59302 Oelde (DE)
(74) Vertreter: Strauss, Hans-Jochen, Dipl.-Phys., Dr.

(57) **Zusammenfassung**

Um einen Aufnahmebehälter (3) mit Ausstoßkolben (5), insbesondere für Entsorgungsfahrzeuge, wobei der Ausstoßkolben (5) in dem Aufnahmebehälter (3) längsverschieblich angeordnet und mit den Schub bewirkenden sowie mit den Schubweg begrenzenden Mitteln versehen ist, so weiter zu bilden, daß bei von Einbauten frei gehaltenem Innenraums der Aufnahmekammer des Aufnahmebehälters (3) der Ausstoßkolben (5) sicher abgebremst und so ein sicherer und wirtchaftlicher Betrieb des Aufnahmebehälters (3) erreicht wird, wird vorgeschlagen, daß die den Schubweg begrenzenden Mittel gebildet sind von einem mit einer Bremseinrichtung (Fliehkraftbremse, Bremsmotor (10), Bremszylinder (10')) zusammenwirkenden biegsamen Zugglied (7).

## Beschreibung

Die Erfindung betrifft einen Aufnahmebehälter mit Ausstoßkolben, insbesondere für Entsorgungsfahrzeuge, wobei der Ausstoßkolben in dem Aufnahmebehälter längsverschieblich angeordnet und mit den Schub bewirkenden sowie mit den Schubweg begrenzenden Mitteln versehen ist.

Um insbesondere in der Entsorgungstechnik mit zu entsorgenden Stoffen, die im allgemeinen schlammig anfallen und sedimentierende Anteile enthalten, gefüllte Aufnahmebehälter am Zielort schnell und vollständig entleeren zu können, werden diese Aufnahmebehälter mit Ausstoßkolben versehen, die den Aufnahmebehälter in eine Aufnahmekammer und eine Druckkammer unterteilen, wobei hier als den Schub bewirkende Mittel als Druckluft in die Druckkammer eingeblasen wird. Die Druckerhöhung in der Druckkammer setzt den Ausstoßkolben in Bewegung, wobei die zu entleerenden Massen durch den Kolben ausgeschoben werden. Wegen der immer wieder auftretenden Ungleichmäßigkeiten der Ausstoßbewegung kommt es immer wieder zu Zwischenfällen, bei denen der Ausstoßkolben "hängen" bleibt, sich nach Druckerhöhung plötzlich löst und geschoßartig aus dem Aufnahmebehälter geschleudert wird. Dabei treten immer wieder Unfälle auf, zumal das Bedienungspersonal sich in solchen Situationen oftmals gerade vor der Mündung des Aufnahmebehälter aufhält, um von Hand eingreifen und das den Ausstoßkolben zurückhaltende Hindernis beseitigen zu können. Um derartige Zwischenfälle zu vermeiden, wurden bereits Vorschläge vorgelegt, so beispielsweise, den Druckraum nach Überfahren einer kritischen Grenzposition plötzlich zu entlüften oder den Ausstoßkolben auf eine Rampe auflaufen zu lassen oder ihn mit Stoßdämpfern abzubremsen. Diese Vorschläge haben gemeinsam, daß in den Innenraum des Aufnahmebehälters ragende Einbauten vorgesehen sind, die nicht immer toleriert werden können.

Daraus ergibt sich die Aufgabe, einen derartigen Aufnahmebehälter so weiter zu bilden, daß bei von Einbauten frei gehaltenen Innenraums der Aufnahmekammer des Aufnahmebehälters der Ausstoßkolben sicher abgebremst wird, so daß ein sicherer und wirtschaftlicher Betrieb des Aufnahmebehälters erreicht wird mit wirtschaftlich herstellbaren Mitteln.

Diese Aufgabe wird nach der Erfindung gelöst durch die im Hauptanspruch wiedergegebenen Merkmale; vorteilhafte Weiterbildungen und bevorzugte Ausführungsformen beschreiben die Unteransprüche.

Durch die Einführung von den Schubweg begrenzenden Mittel, die gebildet sind von einem mit einer Bremseinrichtung zusammenwirkenden biegsamem Zugglied, wird ein kontrolliertes Vorschieben des Ausstoßkolbens ermöglicht, wobei dessen Vorschubgeschwindigkeit zum einen vom angelegten Überdruck und zum anderen von der Bremswirkung der Bremsmittel bestimmt ist. Die Anwendung eines biegsamen Zuggliedes ermöglicht diese Abbremsung des Ausstoßkolbens ohne wesentliche Vergrößerung des Totraumes der Druckkammer des Aufnahmebehälters, wobei auf die Vorschubbewegung unter Überdruck nicht verzichtet wird, wohl aber auf die Rückwärtsbewegung unter Unterdruck, die auch unter Wirkung des Zuggliedes erfolgen kann (wobei eine Vakuum-Unterstützung nicht ausgeschlossen ist). Bleibt der Ausstoßkolben bei der Ausstoßbewegung "hängen", wird das Zugglied nicht weiter nachgezogen, da diese Abwickelbewegung ausschließlich über den Zug des Ausstoßkolbens bewirkt wird; die Bremswirkung unterbindet dabei ein Nachlaufen des Bremsmotor sicher. Wird der Kolben, etwa durch überhöhten Druck frei und setzt sich wieder in Bewegung, ist die Bremswirkung sofort wieder vorhanden, so daß der Kolben keine große Geschwindigkeit erreicht, und somit sein Impuls und seine kinetische Energie unterhalb einer kritischen Grenze gehalten werden können. In einer vorteilhaften Ausbildungsform ist das Zugglied ein Seil; in einer anderen, ebenfalls vorteilhafte Ausführungsform ist das Zugglied eine Kette.

In einer bevorzugten Ausführungsform ist die Bremseinrichtung eine Fliehkraftbremse, deren Antriebsscheibe von dem Zugglied zumindest teilweise umschlungen. Eine alternative Ausführungsform ist dadurch gegeben, daß die Bremseinrichtung ein Bremsmotor ist, deren Antriebsscheibe von dem Zugglied zumindest teilweise umschlungen ist. Dabei ist die teilweise Umschlingung auf die Verwendung einer Kette, die volle oder sogar mehrfache Umschlingung auf die Verwendung eines Seiles abgestellt, wobei die Mehrfach-Umschlingung zu einem Auftrommeln des Zugseiles führt.

Vorteilhaft ist als Bremsmotor ein Elektromotor, dessen Anschlüsse zum Abbremsen mit einem elektrischen Widerstand als Verbraucher verbindbar sind. Bei einer weiteren Alternative ist der Bremsmotor ein Verbrenungsmotor, dessen Kraftstoff-Zufuhr zum Abbremsen abschaltbar ist. Schließlich wird ein Hydraulikmotor als Bremsmotor vorgeschlagen, dessen Anschlüsse zum Abbremsen mit einem Strömungs-Widerstand als Verbraucher verbindbar sind. In diesen Fällen wird die abzubremsende Leistung vom als Generator, als Verdichter oder als Pumpe wirkenden Motor aufgenommen und als vernichtbare Leistung abgegeben, wobei der Elektromotor diese Leistung als elektrische Leistung abgibt, die im die Klemmem überbrückenden Widerstand in Wärme umgesetzt wird, der Verbrennungsmotor über die Kompression Luft verdichtet, die erwärmt über den Auspuff abgegeben wird und so die beim Abbremsen auftretende Leistung vernichtet, und der Hydraulikmotor diese Leistung in Form von kinetischer Energie des strömenden Hydraulikflüssigkeit, die durch eine Kapillare gepreßt, diese Leistung letztendlich ebenfalls in Wärme umsetzt, wobei in diesen Fällen diese Wärme als Verlustwärme abzuführen ist.

Vorteilhafterweise ist der Bremsmotor umschaltbar auf Antriebs- und Bremsbetrieb. Durch diese Umschaltbarkeit wird erreicht, daß der Bremsmotor auch als Antriebsmotor für die Rückwärtsbewegung des Ausstoßkolbens genutzt werden kann. Dadurch wird eine motorisch angetriebene Rückwärtsbewegung ermöglicht, so daß die Umschaltung von Überdruck (=Vorwärtsbewegung) auf Unterdruck (=Rückwärtsbewegung) entfallen kann. Es versteht sich von selbst, daß hier auch ein gemeinsames Wirken beider möglich ist.

Für eine andere Ausführungsform der Bremseinrichtung ist ein in einem vorzugsweise rechten Winkel zur Achse des Aufnahmebehälters angeordneten, gegen die Behälter-Auflage abgestützten Hydraulikzylinder, wobei das biegsames Zugglied an der Abstützung angeschlagen und über das mit einer Führung versehene freie Ende des Hydraulikzylinders geführt ist. Bei dieser Ausführungsform wird der Hydraulikzylinder so angeordnet, daß seine Ausfahrlänge dem halben Durchmesser oder bei Verwendung eine teleskopartig ausgebildeten Zylinders etwa dem Durchmesser des Aufnahmebehälters entspricht; bei vertikal ausgerichtetem Hydraulikzylinder kann dieser bei aufgelagert Aufnahmebehälter, wie solchen, die als Fahrzeug-Behälter auf einem Fahrgestell aufliegen auch gegenüber dem Aufnahmebehälter "versenkt" angeordnet sein, so daß die Weglänge des freien Endes nicht an den Durchmesser gebunden ist. Durch die Umlenkung des Zuggliedes über das ausfahrbare, freie Ende wird erreicht, daß die bei einem bestimmten Weg dieses freien Endes die doppelte Zugglied-Länge frei gegeben wird, wobei sich allerdings die am freien Ende auftretenden Kraft verdoppelt. Da jedoch Hydraulikzylinder derartige Kräfte aufzunehmen und auch abzugeben in der Lage sind, wird hierdurch die Anwendbarkeit nicht eingeschränkt.

Eine einfache Realisierung besteht darin, daß das Zugglied am Ausstoßkolben angeschlagen ist. Vorteilhaft wird jedoch das Zugglied über eine am Ausstoßkolben vorgesehene Umlenkrolle geführt und ist im Bereich der festen Bodens des Aufnahmebehälters angeschlagen. Durch diese Anordnung wird erreicht, daß die Länge des Zuggliedes dem einfachen bzw. doppelten Weg des Ausstoßkolbens entspricht, wobei die abzubremsenden Kräfte der gesamten bzw. der halben Zugkraft des Ausstoßkolbens entsprechen. Zur Verringerung der abzubremsenden Kräfte ist es vorteilhaft, daß das das Zugglied flaschenzugähnlich zwischen Ausstoßkolben und festem Boden des Aufnahmebehälters geführt ist. Dadurch wird zwar die zu bewältigen Länge des Zuggliedes entsprechend dem Übersetzungsverhältnis des Flaschenzuges vergrößert, die abzubremsenden Kräfte jedoch im gleichen Verhältnis jedoch verkleinert.

Ist der Bremsmotor innerhalb des Aufnahmebehälters vorgesehen, wird die Durchführung, die druckfest sein muß, vermieden. Zur Wartung des Bremsmotors wird ein entsprechendes Mannloch vorgesehen. Vorteilhaft ist es, wenn der Bremsmotor außerhalb des Aufnahmebehälters vorgesehen ist, wobei dessen fester Boden eine abgedichtete Durchführung für das Zugglied aufweist. Hierbei ist es ohne Bedeutung, ob der Bremsmotor unmittelbar an dem festen Boden des Aufnahmebehälters vorgesehen ist, oder ob er auf einer Auslage etwa am festen Boden des Aufnahmebehälters vorgesehen ist, wobei das Zugglied entweder so tief aus dem Aufnahmebehälter austritt, daß es unmittelbar von der Antriebsscheibe des Bremsmotor aufgenommen werden kann, oder ob die abgedichtete Durchführung mittig angeordnet ist, was in aller Regel ein der Durchführung nachgeschaltete Zugglied-Umlenkung bedingt. Damit ist der Bremsmotor unmitttelbar zugängig und kann überwacht und gewartet werden. Auch ist es hier möglich, daß die Bremseinrichtung mit einer Handkurbeleinrichtung versehen ist. Diese Handkurbeleinrichtung erlaubt ein handbetätigtes Rückziehen des Ausstoßkolbens, etwa wen der Ausstoßkolben "hängen" geblieben ist, oder wenn betrieblich Umstände einen Hand-Eingriff notwendig werden lassen.

Das Wesen der Erfindung wird an Hand der Figuren 1 bis 3 beispielhaft näher erläutert; dabei zeigen
- Fig. 01:: Einen schematischen Schnitt durch den Aufnahmebehälter mit Ausstoßkolben und einfach umgelenktem Zugglied;
- Fig. 02:: Einen schematischen Schnitt entsprechend Fig. 1, jedoch mit mehrfacher Umlenkung des Zuggliedes.
- Fig. 03:: Einen schematischen Schnitt durch den Aufnahmebehälter mit Ausstoßkolben und direkt nach außen geführtem Zugglied, das mit einem Hydraulikzylinder als Bremseinrichtung zusammenwirkt.

Der auf einem Auflager 1 mit Befestigungsschalen 2 liegende Aufnahmebehälter 3, der insbesondere zu Entsorgungszwecke eingesetzt ist, enthält zur Beschleunigung des Entleerens und zum Ausstoßen schwer fließender Stoffe einen Ausstoßkolben 5, der mittels Über- oder Unterdruck bewegt wird, und der den Aufnahmebehälter in zwei Kammern unterteilt, eine Druckkammer und eine Aufnahmekammer. Zum Ausstoßen wird die verschlossene Druckkammer des Aufnahmebehälter 3 über eine (nicht im einzelnen dargestellte), ihn mit einem ebenfalls nicht näher dargestellten Druck/Saugaggregat verbindende Druckleitung unter Überdruck gesetzt, so daß auf den Ausstoßkolben 5 eine Kraft wirkt, die ihn in Richtung Entleerungsöffnung" treibt, wobei diese mit dem öffenbaren Deckel 3.1 zum Aufsaugen geschlossen und zum Entleeren - wie dargestellt- geöffnet ist. Im Normalfall wird das aufgesammelte Gut in der Aufnahmekammer des Aufnahmebehälters 3 dabei ausgestoßen. Der Ausstoßkolben 5 besteht im wesentlichen aus der Hülse 6, deren Lumen von einer absperrenden Trennwand 6.1 verschlossen ist, so daß sich im geschlossenen Teil des Entsorgungsbehälters 3 der notwendige Druck aufbauen kann. Um die Bewegung des Ausstoßkolben 5 zu bremsen, ist an ihm eine Rollenhalterung 6.2 vorgesehen, die mit einer Umlenkrolle 7.1 versehen ist. Um diese Umlenkrolle 7.1 ist das hier als Seil dargestellte Zugglied 7 gelegt, dessen eines Ende am festen, gewölbten Boden 3.3 des Aufnahmebehälters mittels einer Anschlagöse 3.5 angeschlagen ist. Das andere Ende ist durch eine druckdichte Durchführung 3.4 geführt und mit einer als Wickeltrommel ausgebildeten Antriebsscheibe 11, die von einem Bremsmotor 10 angetrieben ist, verbunden. Um diesen Bremsmotor 10 auf dem Auflager 1 des Aufnahmebehälters 3 anbringen zu können, ist die Außenseite des festen Bodens 3.3 mit einem Bock 3.6 für eine feste Umlenkrolle 7.2 versehen. Damit ist die Umlenkrolle 7.1 bezüglich des Aufnahmebehälters 3 eine bewegbare Rolle, so daß sich die vom Ausstoßkolben 5 auf das Zugglied 7 übertragen Kraft auf beide Trums verteilt und so die Antriebsscheibe 11 lediglich die Hälfte dieser Kraft aufzubringen hat, die andere Hälfte wird von dem festen Boden 3.3 aufgenommen. Der Bremsmotor 10 wirkt beim Ausstoßen als Bremse, was dadurch erreicht werden kann, daß bei elektrischen Antrieb der Motor als Generator läuft, wobei der in ihm erzeugte Strom über einen die Ausgangs-Klemmen verbindenden kleinen Widerstand quasi kurzgeschlossen ist, so daß eine erhebliche Bremsleistung erzeugt und in dem Widerstand vernichtet wird. Es versteht sich von selbst, daß hier auch eine Wirbelstrombremse einsetzbar ist. Bei einem Verbrennungsmotor ist die Kraftstoffzufuhr abzuschalten, so daß dieser als Motorbremse mitlaufen muß, und bei hydraulischen Antrieb läuft der Bremsmotor 10 als Pumpe und treibt die Hydraulikflüssigkeit durch eine Bremskapillare, so daß auch dabei die notwendige Bremsleistung aufgenommen und vernichtet werden kann. Dabei versteht es sich von selbst, daß die Umlenkung des Zuggliedes 7 über die bewegbare Rolle 7.1 lediglich eine Verringerung der von der Antriebsscheibe 11 aufzunehmende Kraft bei Vergrößerung der Seillänge zur Folge hat, und daß auch einfache Zugglied-Verbindungen ohne bewegbare Rolle zwischen dem Ausstoßkolben und der Antriebsscheibe oder Wickeltrommel möglich sind, bei denen mit größerer Kraft eine kleinere, lediglich der Wegstrecke, die der Ausstoßkolben zurücklegt, entsprechende Seillänge durchgezogen bzw. aufgetrommelt werden muß. Dabei erlaubt die Verringerung des Durchmessers der Antriebsscheibe 11 eine Drehzahl-Erhöhung an der Motor-Welle, so daß die von der Drehzahl abhängende Bremswirkung vergrößert werden kann. Dabei ist es zunächst unerheblich, ob die Antriebsscheibe 11 des Bremsmotors 10 von dem Zugglied 7 lediglich zumindest teilweise umschlungen ist und das Zugglied 7 in einem separaten Speicher einläuft, oder ob die Antriebsscheibe 11 eine Wikkeltrommel ist, die als Speicher das abgezogenen Zugglied 7 auftrommelt.

Die Figur 2 zeigt ein Variante der Ausführungsform nach Figur 1, auf die hier ausdrücklich Bezug genommen wird. Bei dieser Ausführungsform ist eine Mehrfach-Umlenkung des Zuggliedes 10 vorgesehen, wobei die am Ausstoßkolben 5 und die auf der Innenseite des festen Bodens 3.3 vorgesehenen Umlenkung mittels flaschenzugartig angeordneter Rollen 7.1' und 7.2' erfolgt. Das eine der freien Enden des -hier wiederum als Seil dargestellten- Zuggliedes 7 ist an eine an der Halterung 3.6'mit entsprechender Öse, ggf. Mit Schäkel angeschlagen, das andere freie Ende durch die druckdichte Durchführung 3.4 nach außen geführt, und an der als Wickeltrommel ausgebildeten Antriebsscheibe 11 des Bremsmotors 10 festgelegt. Der hier dargestellte, auf der Auflage 1 angeordnete Bremsmotor 10 ist mit einem Winkelgetriebe 11.1 versehen, daß auch als Brems-Getriebe ausgebildet sein kann, um mechanisch die Bremsleistung aufnehmen zu können. Es versteht sich von selbst, daß die Bremsmotoren 10 beider Ausführungsformen auch im Inneren des Aufnahmebehälters 3 angeordnet sein können.

Eine weitere Variante zeigt die Figur 3, die ebenfalls Bezug auf Fig. 1 nimmt. Hier ist das eine Ende des Zuggliedes 7 an die Trennwand 6.1 des Ausstoßkolbens 5 angeschlagen und im unteren Bereich des festen Bodens 3.3 durch eine druckdichte Durchführung nach außen geführt. Ein Hydraulikzylinder 10', dessen Ein- und Ausgang an ein nicht näher dargestelltes Hydrauliksystem angeschlossen sind, wobei eine ebenfalls nicht näher dargestellte, abschaltbare Überströmkapillare vorgesehen ist, übernimmt hier die Funktion der Bremseinrichtung, wobei sein festes Ende gegen das Behälter-Auflager 1 abgestützt ist, an der auch das zweite Ende des Zuggliedes 7 angeschlagen ist. Das freie, ausfahrbare Ende 10.1' des Hydraulikzylinders 10' ist mit einer als Rolle ausgebildeten Führung 11' versehen, über die das Zugglied 7 geführt ist. Soll der Ausstoßkolben 5 zum Ausstoßen der im Aufnahmebehälter 3 vorliegenden Massen zum offenen Ende dieses Aufnahmebehälters hin vorgeschoben werden, wird in üblicher Weise die Druckkammer unter Überdruck gesetzt, so daß die dadurch auf den Kolben wirkende Kraft die Verschiebung bewirkt. Dabei wird Zugglied 7, das durch eine druckdichte Durchführung 3.4 aus dem Behälter 3.3 geführt ist, über eine mit einem Lagerbock 7.2 am Behälter festgelegte Umlenkrolle 7.2 umgelenkt und über die an der Spitze des freien Endes des Hydraulikzylinders 10' angeordneten Führung 11', die vorteilhaft als Rolle ausgebildet ist, geführt, so daß die zum Vorschub des Ausstoßkolbens benötigte Zugglied-Länge durch Eindrücken des Hydraulikzylinders erreicht wird. Die verdrängte Hydraulikflüssigkeit wird durch eine Überströmkapillare gepreßt, so daß die Bremsleistung dadurch verbraucht und letztendlich in Wärme umgesetzt wird. Die ausgelassene oder -im Zugbetrieb zum Zurückziehen des Ausstoßkolbens- eingezogenen Länge des biegsamen Zuggliedes 7 wird bei einfacher Umlenkung an der Spitze 10.1' des Hydraulikzylinders 10' verdoppelt. Es versteht sich von selbst, daß auch hier flaschenzug-ähnliche Anordnungen möglich sind, die bei gegebenem Hub des Hydraulikzylinders 10' eine Zugglied-Länge einholen, die Mehrfaches dieses Hubes beträgt. Wird der Hydraulikzylinder 10' gegenüber dem Auflager 1 des Aufnahmebehälters 3 (wie in der Darstellung der Fig. 3 angedeutet) "versenkt" angeordnet, lassen sich die benötigten Zugglied-Längen unterbringen. Durch Ausfahren des Hydraulikzylinders 10' läßt sich der Ausstoßkolben 5 in seine Ruheposition (Ausstoßkolben zurückgezogen) bringen, wobei am Ende der Bewegung der Hydraulikzylinder 10'ausgefahren ist. Während des Ausfahrens nimmt die Rolle 11' das Zugglied 7 mit, bis der Ausstoßkolben und das Zugglied 7' die gestrichelt eingezeichnete Endstellung erreicht haben. Das in dieser Stellung des Hydraulikzylinder 10' von der Rolle 11' geführte Zugglied 7' wird, wenn die Druckkammer erneut unter Druck gesetzt wird, gespannt, drückt den ausgefahrenen Hydraulikzylinder 10' zusammen, wobei -analog zum Hydraulikmotor- die Hydraulikflüssigkeit über die Dämpfungskapillare gedrückt wird und die Bremsung bewirkt.

## Patentansprüche

**01.** Aufnahmebehälter mit Ausstoßkolben, insbesondere für Entsorgungsfahrzeuge, wobei der Ausstoßkolben in dem Aufnahmebehälter längsverschieblich angeordnet und mit den Schub bewirkenden sowie mit den Schubweg begrenzenden Mitteln versehen ist, **dadurch gekennzeichnet,** daß die den Schubweg begrenzenden Mittel gebildet sind von einem mit einer Bremseinrichtung zusammenwirkenden biegsamem Zugglied (7).

**02.** Aufnahmebehälter nach Anspruch 1, **dadurch gekennzeichnet,** daß das Zugglied (7) ein Seil ist.

**03.** Aufnahmebehälter nach Anspruch 1, **dadurch gekennzeichnet,** daß das Zugglied (7) eine Kette ist.

**04.** Aufnahmebehälter nach einem der Ansprüche 1 bis 3, **dadurch** **gekennzeichnet,** daß die Bremseinrichtung eine Fliehkraftbremse ist, deren Antriebsscheibe von dem Zugglied (7) zumindest teilweise umschlungen ist.

**05.** Aufnahmebehälter nach einem der Ansprüche 1 bis 3, **dadurch** **gekennzeichnet,** daß die Bremseinrichtung ein Bremsmotor (10) ist, deren Antriebsscheibe (11) von dem Zugglied (7) zumindest teilweise umschlungen ist.

**06.** Aufnahmebehälter nach Anspruch 5, **dadurch gekennzeichnet,** daß der Bremsmotor (10) ein Elektromotor ist, dessen Anschlüsse zum Abbremsem mit einem elektrischen Widerstand als Verbraucher verbindbar sind.

**07.** Aufnahmebehälter nach Anspruch 5, **dadurch gekennzeichnet,** daß daß der Bremsmotor (10) ein Verbrennungsmotor ist, dessen Kraftstoff-Zufuhr zum Abbremsen abschaltbar ist.

**08.** Aufnahmebehälter nach Anspruch 5, **dadurch** **gekennzeichnet,** daß der Bremsmotor (10) ein Hydraulikmotor ist, dessen Anschlüsse mit einem Strömungs-Widerstand als Verbraucher verbindbar sind.

**09.** Aufnahmebehälter nach Anspruch 6, 7 oder 8, **dadurch ge****kennzeichnet,** daß der Bremsmotor (10) auf Antriebs- und Bremsbetrieb umschaltbar ist.

**10.** Aufnahmebehälter nach einem der Ansprüche 1 bis 3, **dadurch** **gekennzeichnet,** daß die Bremseinrichtung gebildet ist von einem im vorzugsweise rechten Winkel zur Achse des Aufnahmebehälters (3) angeordneten, gegen die Behälter-Auflage abgestützten Hydraulikzylinder, wobei das biegsames Zugglied (7) an der Abstützung angeschlagen und über das mit einer Führung versehene freie Ende des Hydraulikzylinders geführt ist.

**11.** Aufnahmebehälter nach Anspruch 10, **dadurch gekennzeichnet,** daß der Hydraulikzylinder als Mehrfach-Teleskop ausgebildet ist.

**12.** Aufnahmebehälter nach einem der Ansprüche 6 bis 11, **da****durch gekennzeichnet,** daß das Zugglied (7) am Ausstoßkolben (5) angeschlagen ist.

**13.** Aufnahmebehälter nach einem der Ansprüche 6 bis 11, **da****durch gekennzeichnet,** daß das Zugglied (7) über eine am Ausstoßkolben (5) vorgesehene Umlenkrolle (7.1) geführt und im Bereich der festen Bodens (3.3) des Aufnahmebehälters (3) angeschlagen ist.

**14.** Aufnahmebehälter nach Anspruch 12, **dadurch gekennzeichnet,** daß das das Zugglied (7) flaschenzugähnlich zwischen Ausstoßkolben (5) und festem Boden (3.3) des Aufnahmebehälters (3) geführt ist.

**15.** Aufnahmebehälter nach einem der Ansprüche 1 bis 14, **da****durch gekennzeichnet,** daß die Bremseinrichtung innerhalb des Aufnahmebehälters (3) angeordnet ist.

**16.** Aufnahmebehälter nach einem der Ansprüche 1 bis 14, **da****durch gekennzeichnet,** daß die Bremseinrichtung außerhalb des Aufnahmebehälters angeordnet ist, wobei der feste Boden (3.3) eine abgedichtete Durchführung (3.4) für das Zugglied (7) aufweist.

**17.** Aufnahmebehälter nach einem der Ansprüche 1 bis 14, **da****durch gekennzeichnet,** daß die Bremseinrichtung mit einer Handkurbeleinrichtung versehen ist.
